# EUROPÄISCHE PATENTSCHRIFT

(11) **EP 1 890 570 B1**
(45) Veröffentlichungstag und Bekanntmachung des Hinweises auf die Patenterteilung: **06.06.2012**
(21) Anmeldenummer: 06743117.1
(22) Anmeldetag: 07.06.2006
(51) Int. Cl.: A46B 9/04, A46D 1/00, A46B 9/06

(54) **ZAHNBÜRSTENKOPF SOWIE VERFAHREN ZU SEINER HERSTELLUNG**
TOOTHBRUSH HEAD AND METHOD FOR PRODUCING THE SAME
TETE DE BROSSE A DENTS ET SON PROCEDE DE PRODUCTION

(30) Priorität: 16.06.2005 DE 102005027981
(43) Veröffentlichungstag der Anmeldung: 27.02.2008
(73) Patentinhaber: Braun GmbH, 61476 Kronberg (DE)
(72) Erfinder: BIELFELDT, Uwe, 65812 Bad Soden (DE); STANGE, Silvia, 65582 Diez (DE); STÖRKEL, Ulrich, 61231 Bad Nauheim (DE); GLIEMROTH, Frank, 65824 Schwalbach (DE); MACHO, Ralph, 60437 Frankfurt (DE)
(86) Internationale Anmeldenummer: PCT/EP2006/005404
(87) Internationale Veröffentlichungsnummer: WO 2006/133832

(56) Entgegenhaltungen:
- WO-A-99/01054
- GB-A- 214 701
- US-B1- 6 336 242

## Beschreibung

Die vorliegende Erfindung betrifft einen Zahnbürstenkopf mit einer Vielzahl von im wesentlichen stielförmigen, elastischen Putzelementen, die an einem Putzelementeträger vorzugsweise zu Büscheln zusammengefaßt befestigt sind und von diesem abstehen. Die Erfindung betrifft ferner ein Verfahren zur Herstellung eines solchen Zahnbürstenkopfs.

Bei herkömmlichen Zahnbürstenköpfen werden regelmäßig einzelne Filamente bzw. Borsten zu Büscheln zusammengefaßt und als Borstenbüschel an dem Putzelementeträger des Zahnbürstenkopfes befestigt. Dies kann entweder durch ein sogenanntes Ankerstopfverfahren erfolgen, bei dem die Borsten U-förmig umgeschlagen werden, so daß ein Ankerplättchen zwischen den Schenkeln der Borsten eingeschlagen wird. Das Borstenbüschel wird dabei in ein Loch in dem Putzelementeträger gestopft, wobei das Ankerplättchen sich quer über die Borsten erstreckend in die Ausnehmung eingeschossen wird, so daß es an deren Wandungen verankert wird und die Borsten in der Ausnehmung hält. Alternativ hierzu ist es bekannt geworden, die zu einem Büschel zusammengefaßten Borsten in den aus Kunststoff spritzgegossenen Putzelementeträger zu gießen, wobei hier die Borstenbüschel mit ihren einzugießenden Enden in die Spritzgußform eingebracht werden können, so daß sie beim Spritzgießen des Putzelementeträgers in diesen eingegossen werden.

Bei diesen herkömmlichen Zahnbürstenköpfen ist es jedoch mitunter schwierig, den Borsten bzw. den Borstenbüscheln gerichtete mechanische Eigenschaften zu geben. Beispielsweise kann es wünschenswert sein, den Borsten und den daraus gebildeten Borstenbüscheln in eine Richtung eine geringere Steifigkeit zu geben als in eine andere Richtung, beispielsweise um beim Putzen in eine Richtung große Kräfte beispielsweise auf den Zahnbelag aufbringen zu können, während bei Putzbewegungen in eine andere Richtung kleinere Kräfte erzeugt werden sollen, beispielsweise um das Zahnfleisch und die Mundschleimhaut nicht zu verletzen, sondern lediglich sanft zu massieren. Auch können die Borstenbüschelköpfe nur in eine begrenzte Anzahl von Formen getrimmt werden bzw. sind kompliziertere Kopfformen der Borstenbüschel nur schwierig zu erzielen. Die Köpfe der Borsten selbst können regelmäßig lediglich verrundet werden.

Aus der WO 01/12013 A1 ist eine Zahnbürste sowie ein Verfahren zu deren Herstellung bekannt, bei dem die als Borsten dienenden Filamente zunächst in Reihe hintereinander mit ihren Basisabschnitten an einem Band festgeklebt bzw. angeschweißt werden. Durch Aufrollen des Bandes mit den daran befestigten Borsten wird ein Borstenbüschel erzeugt, das sodann an einem Borstenträger befestigt wird. Vorteilhaft ist hier, daß durch Aneinanderreihung verschieden langer und/oder verschieden fester Borsten gezielte Eigenschaften des sich daraus ergebenden Borstenbüschels erzielt werden können. Allerdings ist es auch hier schwierig, letztlich tatsächlich gerichtete mechanische Eigenschaften des Borstenbüschels zu erhalten, insbesondere können die mechanischen Eigenschaften der Borsten selbst nicht in der gewünschten Weise richtungsorientiert verändert werden.

Aus der US 6 336 242 B1 ist ein Zahnbürstenkopf mit den Merkmalen des Oberbegriffs von Anspruch 1 bekannt.

Hiervon ausgehend liegt der vorliegenden Erfindung die Aufgabe zugrunde, einen verbesserten Zahnbürstenkopf sowie ein verbessertes Verfahren zu seiner Herstellung zu schaffen, die Nachteile des Standes der Technik vermeiden und letzteren in vorteilhafter Weise weiterbilden. Insbesondere soll ein in einfacher Weise herstellbarer Zahnbürstenkopf geschaffen werden, dessen Putzelementen und Putzelementebüscheln in einfacher Weise die gewünschten richtungsabhängig verschiedenen mechanischen Eigenschaften gegeben werden können.

Erfindungsgemäß wird diese Aufgabe durch einen Zahnbürstenkopf nach Anspruch 1 gelöst. In verfahrenstechnischer Hinsicht wird die genannte Aufgabe durch ein Verfahren gemäß Anspruch 20 gelöst. Bevorzugte Ausgestaltungen der Erfindung sind Gegenstand der abhängigen Ansprüche.

Erfindungsgemäß werden also als Putzelemente keine herkömmlichen Borsten oder Filamente verwendet, die als Ausgangsform regelmäßig einzelne Kunststofffasern verwenden, die sodann auf die notwendige Länge der Borsten gekürzt und zu Büscheln zusammengefaßt werden. Anstelle solcher Borsten bzw. Filamente mit ungerichteten, d.h. in allen Richtungen quer zur Längsachse gleichen mechanischen Eigenschaften schlägt die vorliegende Erfindung vor, als Putzelemente Folienstreifen zu verwenden, die durch ein geeignetes trennendes Umformverfahren aus einem Folienbogen gefertigt werden. Solchen Folienstreifen können durch geeignete Wahl der Ausgangsfolie, insbesondere deren Dicke und Materialzusammensetzung, sowie geeignete Wahl der Geometrie die gewünschten mechanischen, insbesondere gerichteten Eigenschaften gegeben werden. So ist es insbesondere in einfacher Weise möglich, den Folienstreifen in verschiedenen Richtungen quer zu ihrer Längsachse verschiedene mechanische Eigenschaften wie Biegekraft, Elastizität, Rückstellkraft, Biegekurve etc. zu geben.

Insbesondere kann als Ausgangsmaterial für die Herstellung der Folienstreifen ein dünnes Folienmaterial verwendet werden und den Folienstreifen ein Zuschnitt gegeben werden, so daß die einzelnen Putzelemente einen rechteckigen Querschnitt besitzen, dessen Länge vorzugsweise ein Vielfaches seiner Breite beträgt. Insbesondere kann als Ausgangsmaterial eine Folie mit einer Dicke im Bereich von 10 µm bis 500 µm, vorzugsweise etwa 50 µm bis 250 µm verwendet werden. Die Folienstreifen werden aus einer solchen Folie vorzugsweise in einer Streifenbreite gefertigt, die zumindest das Zehnfache, vorzugsweise zumindest das Fünfzigfache der Dicke der Folie entspricht. Beispielsweise können Folienstreifen mit einer Streifenbreite von 1 bis 5 mm gefertigt werden.

Ein weiterer Vorteil von solchen Putzelementen bestehend aus Folienstreifen, genauer gesagt deren rechteckigem Querschnitt mit einem großen Verhältnis aus seiner Länge zu seiner Breite besteht im Vergleich mit herkömmlichen Borsten mit rundem Querschnitt in dem verbesserten Zahnpastaauftrag auf die zu reinigenden Zähne. Während bei Borstenbüscheln aus herkömmlichen Filamenten die abrasiven Elemente der Zahnpasta aufgrund der konvexen Grundflächen der herkömmlichen Borsten relativ schnell außerhalb des Reinigungsbereiches der Borstenbüschel geraten, können die flachen bzw. flächigen Folienstreifen die Zahnpasta und deren abrasiven Elemente besser und länger am Kopf des Putzelementebüschels halten und somit über die zu reinigende Zahnoberfläche wischen, was sich günstig für die Zahnbelagsentfernung auswirkt.

Die Fertigung der Folienstreifen aus einem Folienbogen kann dabei auf verschiedene trennende Umformverfahren zurückgreifen. Nach einer bevorzugten Ausführung der Erfindung werden die Folienstreifen aus dem Folienbogen ausgestanzt. Hierdurch können einerseits hohe Bearbeitungsgeschwindigkeiten erreicht werden, andererseits sind der geometrischen Formenvielfalt der Folienstreifen nahezu keine Grenzen gesetzt.

Alternativ oder zusätzlich können bei der Fertigung der Folienstreifen auch Schneidverfahren wie beispielsweise Laserschneiden eingesetzt werden. Hierbei können mit Hilfe von Schneidwerkzeugen Schnitte in die Ausgangsfolie eingebracht und auf diese Weise aus der ursprünglich zusammenhängenden Folie einzelne Putzelemente in Form von Folienstreifen erzeugt werden. Der Vorteil dieses Verfahrens liegt im einfachen Herstellungsprozeß, allerdings können hierbei keine beliebig geformten Strukturen erzeugt werden.

Insbesondere durch das vorgenannte Ausstanzen können den Putzelementen an ihren die Zahnoberfläche bearbeitenden Köpfen unterschiedlichste Formen gegeben werden. Beispielsweise können nach einer vorteilhaften Ausführung der Erfindung die Köpfe der Folienstreifen mehrere Spitzen aufweisen, wodurch die Reinigungswirkung der einzelnen Putzelemente nicht unbedeutend verbessert werden kann, da ihre Reinigungswirkung vor allem von deren Spitzen ausgeht.

In Weiterbildung der Erfindung werden die Putzelemente aus einer Kunststofffolie gefertigt. Um die Eigenschaften der einzelnen Putzelemente selbst besser variieren zu können, können diese aus einer mehrschichtigen Folie gefertigt werden. Hierbei können insbesondere auch Kombinationen aus verschiedenen Materialien Verwendung finden, beispielsweise verschiedene Kunststofflagen zu einer mehrschichtigen Verbundfolie zusammengefügt sein. Vorteilhafterweise können die Putzelemente auch aus einer Mischung aus Kunststoff und einem weiteren nicht Kunststoffmaterial, insbesondere aus einer Kunststoff-Papier-Mischfolie, einem sogenannten Kunststoff-Papierblend gebildet werden. Bei Herstellung der Putzelemente aus solchen Kunststoff-Papierblends, bei denen der Papieranteil variabel eingestellt werden kann, kann insbesondere die Fähigkeit des Papiers zur Aufnahme von verschiedenen Flüssigkeiten, insbesondere von Wasser genutzt werden. Durch die höhere Flüssigkeitsaufnahmekapazität von Papier können in dieses flüssige oder flüssigkeitslösliche Applikatorsubstanzen eingebracht werden, die bei der Anwendung im Mund freigesetzt werden. Insbesondere ist es dadurch besser möglich, chemotherapeutische Substanzen an den Ort zu bringen, wo sie wirken sollen, nämlich beispielsweise direkt am Zahn bzw. am Zahnfleisch. Hierbei können verschiedene Applikatorsubstanzen wie beispielsweise Geschmacksstoffe, antibakterielle Wirkstoffe, durchblutungsfördernde Applikatoren etc. eingebracht werden.

Alternativ oder zusätzlich können solche Applikatorstoffe auch mittels einer Oberflächenbeschichtung auf die Folienstreifen aufgebracht werden, was im Falle von Folien als Ausgangsform für die Putzelemente einfacher ist als bei Verwendung von einzelnen Filamenten bzw. Borsten.

Grundsätzlich können die Folienstreifen einzeln auf dem Putzelementeträger angeordnet und an diesem befestigt werden. Vorzugsweise jedoch werden die Putzelemente bestehend aus Folienstreifen zu Büscheln zusammengefaßt und in Büschelform gemeinsam an dem Putzelementeträger befestigt. Vorzugsweise werden dabei zumindest einige der zu einem Büschel zusammengefaßten Putzelemente an ihrer Basis miteinander verbunden, vorzugsweise integral einstückig miteinander ausgebildet, wobei die Putzelemente mit ihrer miteinander verbundenen Basis sodann an dem Putzelementeträger befestigt werden.

In fertigungstechnischer Hinsicht ist es hierbei besonders vorteilhaft, wenn aus dem Folienbogen nicht einzelne Folienstreifen herausgeschnitten werden, sondern eine Reihe nebeneinander angeordneter Folienstreifen gefertigt werden, die durch einen bandförmigen Streifen an ihrer Basis miteinander verbunden sind. Durch Falten bzw. Aufwickeln der bandförmigen Basis dieses Folienzuschnitts bzw. -stanzteils mit den daran angeordneten Folienstreifen kann ein Büschel Folienstreifen gebildet werden, das sodann an dem Putzelementeträger gegebenenfalls nach Zusammenfassen mit weiteren Folienstreifen oder Folienstreifenbüscheln befestigt werden kann.

Insbesondere können die Folienstreifenbüschel dadurch gebildet werden, daß mehrere solcher durch eine gemeinsame Basis verbundene Folienstreifenverbände aufeinander gestapelt werden. Durch Verbinden der aufeinander gelegten Basisabschnitte beispielsweise mittels Verklebung oder Zusammenfügen durch Erhitzung mit Infrarotlicht oder durch Verschweißung kann in einfacher Weise ein Folienbüschel gebildet werden. Besonders vorteilhaft hieran ist es, daß auch Folienstreifen gefertigt aus verschiedenen Ausgangsfolien mit unterschiedlichen Materialeigenschaften aufeinander gestapelt werden können, um die Eigenschaften des Folienstreifenbüschels gezielt zu steuern. Auch können Folienstreifen mit unterschiedlichen Geometrien und/oder Ausrichtungen aufeinander gestapelt werden, um die mechanischen Eigenschaften des hierdurch entstehenden Folienstreifenbüschels zu steuern. Beispielsweise können abwechselnd Folienstreifenbänder mit nach links geneigten Folienstreifen über Folienstreifenbänder mit nach rechts geneigten Folienstreifen gestapelt werden, so daß sich eine hohe Biegesteifigkeit in beiden Putzrichtungen ergibt. Alternativ oder zusätzlich können die einzelnen Folienstreifenreihen mit den Folienstreifen in übereinanderliegenden Reihen versetzt zueinander angeordnet werden, wodurch sich eine sehr dichte Putzelementeanordnung ergibt. Ebenso können Folienstreifen unterschiedlicher Höhe und/oder unterschiedlicher Breite und/oder unterschiedlicher Dicke übereinander gestapelt werden.

Die Befestigung der Folienstreifen insbesondere zusammengefaßt zu Folienstreifenbüscheln an dem Putzelementeträger kann grundsätzlich in verschiedener Art und Weise erfolgen. Nach einer vorteilhaften Ausführung der Erfindung können die Folienstreifen mit ihrer Basis in eine Ausnehmung in dem Putzelementeträger gestopft und dort mittels eines sich quer über den Basisabschnitt der jeweiligen Folienstreifen erstreckenden Ankerelement verankert werden. Das entsprechende Ankerelement kann hierzu in den Putzelementeträger geschossen werden, so daß sich seine Endabschnitte in den die Ausnehmung umgebenden Wandungen des Putzelementeträgers erstrecken und dort festgelegt sind. Diese Befestigungsart kann insbesondere dann vorteilhaft sein, wenn in der zuvor genannten Weise Folienverbände mit nebeneinander aufgereihten Folienstreifen, die an ihrer Basis integral einstückig miteinander verbunden sind, verwendet werden. Das jeweilige Ankerelement kann sich hier quer über den bandförmigen Basisabschnitt der Folienstreifenreihe erstrecken.

Alternativ zu dem vorgenannten Ankerstopfverfahren können die Folienstreifen auch stoffschlüssig an dem Putzelementeträger befestigt, insbesondere in diesen eingegossen sein. Vorzugsweise können die zu Folienstreifenbüscheln zusammengefaßten Folienstreifen mit ihren Basisabschnitten in die entsprechende Spritzgußform eingebracht werden, bevor der Putzelementeträger spritzgegossen wird. Das in die Spritzgußform eingebrachte Material umschließt die Basisabschnitte der Folienstreifen, so daß diese eingegossen werden. Besonders vorteilhaft kann es hierbei sein, wenn in die einzugießenden Basisabschnitte der Folienstreifen Ausnehmungen eingebracht werden, die beim Eingießen in den Putzelementeträger von dem Gußmaterial ausgefüllt werden, so daß zusätzlich zu dem Kraft- bzw. Stoffschluß auch noch eine formschlüssige Verbindung hergestellt wird.

Diese und weitere Merkmale sowie Vorteile der Erfindung gehen außer aus den Ansprüchen auch aus der nachfolgenden Beschreibung bevorzugter Ausführungsbeispiele anhand zugehöriger Zeichnungen hervor. In den Zeichnungen zeigen
- Fig. 1:: eine schematische Seitenansicht eines Zahnbürstenkopfs nach einer ersten Ausführung der Erfindung, die die Anordnung der Putzstreifen in Form von Folienstreifen zeigt,
- Fig. 2:: eine Draufsicht auf den Bürstenkopf aus Fig. 1,
- Fig. 3:: eine schematische ausschnittsweise Seitenansicht eines Zahnbürstenkopfs nach einer weiteren bevorzugten Ausführung der Erfindung, die die Anordnung der Putzelemente in Form von Folienstreifen zeigt,
- Fig. 4:: eine Draufsicht auf den Zahnbürstenkopf aus Fig. 3,
- Fig. 5:: eine schematische Seitenansicht eines Zahnbürstenkopfs nach einer weiteren Ausführung der Erfindung, die die Anordnung der Putzstreifen in Form von Folienstreifen zeigt,
- Fig. 6:: eine Draufsicht auf den Bürstenkopf aus Fig. 5,
- Fig. 7:: eine schematische Seitenansicht eines Zahnbürstenkopfs nach einer weiteren Ausführung der Erfindung, die die Anordnung der Putzstreifen in Form von Folienstreifen zeigt,
- Fig. 8:: eine Draufsicht auf den Bürstenkopf aus Fig. 7,
- Fig. 9:: eine schematische Seitenansicht eines Zahnbürstenkopfs nach einer weiteren Ausführung der Erfindung, die die Anordnung der Putzstreifen in Form von Folienstreifen zeigt,
- Fig. 10:: eine Draufsicht auf den Bürstenkopf aus Fig. 9,
- Fig. 11:: eine perspektivische Gesamtansicht einer Zahnbürste mit Putzelementen in Form von Folienstreifen, wobei die Anordnung der Folienstreifen ähnlich der Fig. 1 ausgebildet ist,
- Fig. 12:: eine perspektivische Darstellung eines Folienstreifenzuschnitts zur Bildung eines Putzelementebüschels einer Zahnbürste nach einer der vorhergehenden Figuren,
- Fig. 13:: eine schematische perspektivische vergrößerte Darstellung eines aus mehreren übereinander gestapelten Folienstreifenreihen gebildeten Putzelementebüschels, und
- Fig. 14:: eine vergrößerte ausschnittsweise Draufsicht auf einen Zahnbürstenkopf einer bevorzugten Ausführung der Erfindung, die die Anordnung der einzelnen Folienstreifen in den Putzelementebüscheln zeigt.

Die in den Figuren gezeigten Zahnbürstenköpfe 1 bestehen grundsätzlich aus einem Putzelementeträger 2, der aus Kunststoff spritzgegossen sein kann, sowie einer Vielzahl von länglichen, grob gesprochen borstenförmigen Putzelementen 3, die allesamt an dem genannten Putzelementeträger 2 befestigt sind und von diesem abstehen.

Zumindest ein Teil der genannten Putzelemente 3 besteht dabei aus Folienstreifen 4, die mit ihrer Basis an dem Putzelementeträger 2 befestigt sind und von diesem abstehen. Die Folienstreifen 4 sind dabei allesamt elastisch ausgebildet, jedoch durch ihre Geometrie sowie ihren Materialaufbau vorteilhafterweise mit in verschiedenen Richtungen verschiedenen mechanischen Eigenschaften ausgebildet.

Die Folienstreifen 4 sind dabei an sich ähnlich wie bei herkömmlichen Zahnbürsten zu Putzelementebüscheln zusammengefaßt. Bei der Ausführung nach den Figuren 1 und 2 ist dabei ein Putzelementebüschel 5 mit zum Kopf der Zahnbürste hin geneigten Folienstreifen, ein mittig angeordnetes Putzelementebüschel 6 mit von dem Putzelementeträger 2 senkrecht abstehendem Folienstreifen sowie ein Putzelementebüschel 7 mit nach hinten zum Stiel 8 der Zahnbürste hin geneigten Folienstreifen vorgesehen. Wie Fig. 2 zeigt, sind dabei insgesamt vier Reihen von Putzelementebüscheln vorgesehen, wobei in der gezeichneten Ausführung jede Reihe 9, 10, 11 und 12 aus den vorgenannten drei Gruppen verschieden geneigter Putzelementebüschel besteht.

Die Putzelementebüschel 5, 6 und 7 bestehen dabei jeweils aus übereinander gestapelten Folienstreifen. Genauer gesagt besteht jeder Folienbüschel 5, 6 und 7 aus mehreren übereinander gestapelten Folienstreifenverbänden 13, wie exemplarisch die Fig. 12 zeigt. Eine Vielzahl von Folienstreifen 4 sind hintereinander aufgereiht angeordnet und mit ihrem Basisabschnitt 14 integral einstückig miteinander verbunden. Der Folienstreifenverband 13 bildet sozusagen einen Kamm, von dessen Basisabschnitt 14 hintereinander aufgereiht eine Vielzahl von Folienstreifen 4 abstehen. Diese Folienstreifenverbände 13 können insbesondere durch Stanzen oder Schneiden aus einem Folienbogen, der als Ausgangsmaterial dient, hergestellt werden, wobei in der eingangs genannten Weise verschiedene Folien wie beispielsweise mehrschichtige Verbundfolien umfassend Kunststofflagen und Papierlagen Verwendung finden können. Um ein Borstenbüschel 5, 6 oder 7 zu bilden, werden mehrere der in Fig. 12 gezeigten Folienstreifenverbände 13 übereinander gestapelt und jeweils an dem Basisabschnitt 14 miteinander verbunden. Dies kann beispielsweise kraftschlüssig durch Verkleben oder stoffschlüssig durch Verschweißen erfolgen. Alternativ oder zusätzlich kann ein Übereinanderstapeln der Folienstreifen 4 auch dadurch erfolgen, daß ein Folienstreifenverband 13, wie ihn Fig. 12 zeigt, zusammengefaltet oder aufgewickelt wird, so daß mehrere Folienstreifen übereinander zu liegen kommen. Dabei können in verschiedener Weise geometrisch gleich geformte Folienstreifen 4 deckungsgleich übereinander gelegt werden und/oder geometrisch gleich ausgebildete Folienstreifen in Längsrichtung des Basisabschnitts 14 und/oder in Längsrichtung der Folienstreifen 4 zueinander versetzt übereinander gestapelt werden und/oder geometrisch verschieden ausgebildete Folienstreifen 4 übereinander gestapelt werden. Ebenso ist es möglich, Folienstreifen 4 mit verschiedenen Materialeigenschaften übereinander zu stapeln, um die mechanischen Eigenschaften des Folienstreifenbüschels in verschiedenen Richtungen gegebenenfalls unterschiedlich festzulegen.

Nachdem die Folienstreifen 4 in der genannten Weise übereinander gestapelt und miteinander verbunden sind, können sie in der eingangs beschriebenen Art und Weise an dem Putzelementeträger 2 befestigt werden, insbesondere durch Eingießen, Umspritzen, aber auch durch ein an sich herkömmliches Ankerstopfverfahren.

Wie bei der in den Figuren 1 und 2 gezeigten Ausführung sind die Folienstreifen 4 eines jeden Folienstreifenbüschels 5, 6 und 7 jeweils deckungsgleich übereinander gestapelt. Zwar unterscheiden sich die Folienstreifen 4 in ihren Ausrichtungen von Folienstreifenbüschel zu Folienstreifenbüschel, in demselben Folienstreifenbüschel 5, 6 oder 7 jedoch sind die Folienstreifen 4 geometrisch gleich ausgebildet und deckungsgleich übereinander gestapelt. Wie Fig. 2 zeigt, können jeweils drei Folienstreifenverbände 13 pro Folienstreifenbüschel 5, 6 oder 7 übereinander gestapelt sein. Wie Fig. 1 zeigt, können vorteilhafterweise die Folienstreifen 4 an ihrem freien Ende mit zwei Spitzen 15 und 16 ausgestanzt bzw. -geschnitten sein, wodurch die Putzwirkung spürbar verbessert werden kann.

Bei der Ausführung nach Fig. 3 und 4 sind alle Folienstreifen 4 zu einem einzigen Folienstreifenbüschel 5 zusammengefaßt, wobei die Folienstreifen 4 auch hier in der zuvor beschriebenen Weise aus ausgestanzten bzw. ausgeschnittenen Folienstreifenverbänden 13 gefertigt sind, die übereinander gestapelt sind. Wie Fig. 3 und Fig. 4 zeigen, sind hier jedoch Folienstreifen 4 unterschiedlicher Geometrie zueinander versetzt übereinander gestapelt. Wie Fig. 3 zeigt, unterscheiden sich die Folienstreifen 4 insbesondere in ihrer Länge. Zudem sind, wie Fig. 4 zeigt, die Folienstreifen 4 in Längsrichtung der Folienstreifenverbände 13 betrachtet zueinander versetzt angeordnet.

Bei der Ausführung nach den Figuren 5 und 6 umfaßt der Zahnbürstenkopf 1 außenliegende Putzelementebüschel 5, 6 und 7, die jeweils Putzelementebüschelreihen 9 und 10 bilden (vgl. Fig. 6). Zwischen diesen beiden Putzelementebüschelreihen 9 und 10 sind herkömmliche Borstenbüschel 17 an dem Putzelementeträger 2 befestigt.

Die aus Folienstreifen 4 bestehenden Putzelementebüschel 5, 6 und 7 zeichnen sich bei dieser Ausführungsform durch ihre unterschiedliche Geometrie und gegebenenfalls unterschiedliche Materialbeschaffenheit aus. In dem am Kopf des Putzelementeträgers 2 liegenden Folienstreifenbüschel 5 sind gebogene Folienstreifen 4 angeordnet, die zum Kopf der Zahnbürste hin gekrümmt sind. Die mittig angeordneten Folienstreifenbüschel 6 bestehen aus senkrecht abstehenden Folienstreifen 4 geringer Breite (vgl. Fig. 5). Die zum Stiel 8 hin angeordneten Folienstreifen 4, die das Folienstreifenbüschel 7 bilden, besitzen hingegen eine beträchtlich größere Breite. Zudem sind sie jeweils mit mehreren Spitzen 15, 16 versehen.

Bei der in den Figuren 7 und 8 gezeigten Ausführung sind die aus Folienstreifen 4 bestehenden Folienstreifenbüschel 5 sternförmig auf dem Putzelementeträger 2 verteilt, wobei jedes Folienstreifenbüschel 5 insgesamt einen rechteckigen Querschnitt besitzt. Jedes Folienstreifenbüschel 5 ist hierbei in der zuvor beschriebenen Weise aus mehreren Folienstreifenverbänden 13 mit in Reihe hintereinander angeordneten Folienstreifen verbunden durch ein gemeinsamen Basisabschnitt 14 aufgebaut, die übereinander gestapelt wurden. Hier können beispielsweise die Folienstreifen 4 zueinander versetzt angeordnet sein, so daß eine dichte Packung von Folienstreifen 4 entsteht. Im Zentrum der sternförmigen Folienbüschelanordnung sitzt ein Borstenbüschel 17 aus herkömmlichen Borsten bzw. Filamenten. Wie Fig. 7 zeigt, können die aus Folienstreifen 4 gebildeten Putzelemente 3 eine beträchtlich kürzere Länge aufweisen als der herkömmliche Borstenbüschel 17.

Durch das Ausstanzen der Folienstreifen 4 aus Kunststoff oder Verbundfolie kann den Folienstreifen 4 nahezu jede beliebige Form gegeben werden, wie dies Fig. 9 zeigt. Das am Kopf des Putzelementeträgers 2 liegende Folienstreifenbüschel 5 besteht hierbei aus Folienstreifen 4 mit einer gezackten Kontur, während der zum Stiel 8 hin angeordnete Folienstreifenbüschel 6 aus Folienstreifen 4 mit sich zur Spitze hin etwa vulkanförmig verjüngende Folienstreifen 4 ausgebildet ist. Wie Fig. 10 zeigt, sind auch hier mehrere Folienstreifenverbände 13 übereinander gestapelt.

## Patentansprüche

1. Zahnbürstenkopf mit einer Vielzahl von im wesentlichen stielförmigen, elastischen Putzelementen (3), die an einem Putzelementeträger (2) vorzugsweise zu Büscheln (5, 6, 7) zusammengefaßt befestigt sind und wobei von diesem abstehend die Putzelemente (3) aus Folienstreifen (4) bestehen, **dadurch gekennzeichnet, daß** in die Folienstreifen (4) zumindest ein Applikatorstoff eingebracht oder aufgebracht ist.

2. Zahnbürstenkopf nach dem vorhergehenden Anspruch, wobei die Putzelemente (3) einen rechteckigen Querschnitt besitzen, dessen Länge ein Vielfaches seiner Breite beträgt.

3. Zahnbürstenkopf nach einem der vorhergehenden Ansprüche, wobei die Folienstreifen (4) eine Dicke zwischen 10 µm und 500 µm, vorzugsweise zwischen 50 µm und 250 µm, aufweisen.

4. Zahnbürstenkopf nach einem der vorhergehenden Ansprüche, wobei die Breite der Folienstreifen (4) zumindest das Zehnfache, vorzugsweise zumindest das Fünfzigfache der Dicke der Folienstreifen (4) beträgt.

5. Zahnbürstenkopf nach einem der vorhergehenden Ansprüche, wobei zumindest eines der Putzelemente (3) aus Kunststofffolie gebildet ist.

6. Zahnbürstenkopf nach einem der vorhergehenden Ansprüche, wobei zumindest ein Putzelement (3) aus einer Mischung aus Kunststoff und einem weiteren Nicht-Kunststoffmaterial, insbesondere aus einer Kunststoff-Papier-Mischungsfolie, gebildet ist.

7. Zahnbürstenkopf nach einem der vorhergehenden Ansprüche, wobei zumindest ein Putzelement (3) aus einer mehrschichtigen Verbundfolie besteht.

8. Zahnbürstenkopf nach einem der vorhergehenden Ansprüche, wobei in einen Papieranteil der Folienstreifen (4), zumindest ein Applikatorstoff, vorzugsweise ein flüssiger oder flüssigkeitslöslicher Applikatorstoff, eingebracht ist.

9. Zahnbürstenkopf nach einem der vorhergehenden Ansprüche, wobei die Folienstreifen (4) eine Oberflächenbeschichtung enthaltend zumindest einen Applikatorstoff aufweisen.

10. Zahnbürstenkopf nach einem der vorhergehenden Ansprüche, wobei die Putzelemente (3) gerichtete mechanische Eigenschaften, insbesondere in verschiedenen Querrichtungen verschiedene Steifigkeiten, Rückstellkräfte und/oder Krümmungseigenschaften aufweisen.

11. Zahnbürstenkopf nach einem der vorhergehenden Ansprüche, wobei die Putzelemente (3) jeweils mehrere Spitzen (15, 16) aufweisen.

12. Zahnbürstenkopf nach einem der vorhergehenden Ansprüche, wobei mehrere Putzelemente (3) an Basisabschnitten (14) miteinander verbunden, vorzugsweise integral einstückig miteinander ausgebildet sind.

13. Zahnbürstenkopf nach einem der vorhergehenden Ansprüche, wobei mehrere Folienstreifenverbände (13) von jeweils mehreren miteinander verbundenen Folienstreifen (4) zu einem Folienstreifenbüschel (5, 6, 7) zusammengefasst an dem Putzelementeträger (3) befestigt und/oder an ihren Basisabschnitten (14) miteinander verbunden, insbesondere verklebt und/oder verschweißt sind.

14. Zahnbürstenkopf nach einem der vorhergehenden Ansprüche, wobei mehrere Folienstreifenverbände (13) bestehend aus aneinander gereihten, an ihren Basisabschnitten (14) integral einstückig miteinander verbundenen Folienstreifen (4) übereinander gestapelt angeordnet und übereinander liegende Lagen des hierdurch gebildeten Stapels an den Basisabschnitten (14) der Folienstreifenverbände (13) kraft- und/oder stoffschlüssig miteinander verbunden sind.

15. Zahnbürstenkopf nach einem der vorhergehenden Ansprüche, wobei in einem Folienstreifenbüschel (5, 6, 7) Folienstreifen (4) unterschiedlichen Materials und/oder unterschiedlicher Geometrie und/oder unterschiedlicher Ausrichtung zusammengefasst sind.

16. Zahnbürstenkopf nach einem der vorhergehenden Ansprüche, wobei neben den Putzelementen (3) aus Folienstreifen (4) Putzelemente aus Borsten und/oder Filamenten vorgesehen sind.

17. Zahnbürstenkopf nach einem der vorhergehenden Ansprüche, wobei zumindest einige Folienstreifen (4) in eine Ausnehmung in den Putzelementeträger (2) eingesetzt und dort mittels eines Ankerelements, welches sich quer über den in der Ausnehmung angeordneten Abschnitten der Folienstreifen (4) erstreckt, verankert sind.

18. Zahnbürstenkopf nach einem der vorhergehenden Ansprüche, wobei zumindest einige der Folienstreifen (4) mit ihren Basisabschnitten (14) in den Putzelementeträger (2) eingegossen sind.

19. Zahnbürstenkopf nach einem der vorhergehenden Ansprüche, wobei zumindest einige der Folienstreifen (4) Basisabschnitte (14) mit Aussparungen aufweisen, die von den Putzelementeträger (2) bildendem Gußmaterial ausfüllbar sind.

20. Verfahren zur Herstellung eines Zahnbürstenkopfs (1) nach einem der vorhergehenden Ansprüche, bei dem eine Vielzahl von länglichen, elastischen Putzelementen (3) vorzugsweise zu Bündeln zusammengefasst an einem Putzelementeträger (2) befestigt werden, so daß die Putzelemente (3) von dem Putzelementeträger (2) abstehen, wobei als Putzelemente (3) Folienstreifen (4) verwendet werden, die aus zumindest einem Folienbogen als Ausgangsmaterial herausgetrennt werden und wobei zumindest einige der Folienstreifen (4) zumindest teilweise gestanzt werden, **dadurch gekennzeichnet, daß** auf den Folienbogen vor dessen Zerteilung in einzelne Folienstreifen (4) eine Oberflächenbeschichtung enthaltend zumindest einen Applikatorstoff aufgebracht wird oder in den Folienbogen vor dessen Zerteilung in Folienstreifen, insbesondere in einen Papieranteil des Folienbogens, zumindest ein Applikatorstoff eingebracht wird.

21. Verfahren nach dem vorhergehenden Anspruch, wobei zumindest einige der Folienstreifen (4) zumindest teilweise durch Schneiden, insbesondere Laserstrahl-Schneiden, aus dem Folienbogen herausgetrennt werden.

22. Verfahren nach einem der vorhergehenden Ansprüche, wobei in den Folienbogen in einen Papieranteil des Folienbogens zumindest ein Applikatorstoff eingebracht wird.

23. Verfahren nach einem der vorhergehenden Ansprüche, wobei mehrere Folienstreifen (4) übereinander gestapelt und als Putzelementebüschel (5) an dem Putzelementeträger (2) befestigt werden.

24. Verfahren nach dem vorhergehenden Anspruch, wobei die zu einem Stapel zusammengefaßten Folienstreifen (4) an Basisabschnitten (14) miteinander verbunden, insbesondere verklebt und/oder verschweißt werden.

25. Verfahren nach einem der vorhergehenden Ansprüche, wobei aus dem Folienbogen ein Folienstreifenverband (13), der mehrere nebeneinander angeordnete Folienstreifen (4) aufweist, die mit einem gemeinsamen Basisabschnitt (14) verbunden sind, herausgetrennt wird.

26. Verfahren nach einem der vorhergehenden Ansprüche, wobei ein Folienstreifenverband (13) mit einem zusammenhängenden Basisabschnitt (14) und mehreren daran angeformten Folienstreifen (4) unterschiedlicher Geometrie gefertigt wird.

27. Verfahren nach einem der beiden vorhergehenden Ansprüche, wobei der Folienstreifenverband (13) zu einem Folienstreifenstapel gefaltet oder aufgewickelt wird und sodann mit dem Putzelementeträger (2) verbunden wird.

28. Verfahren nach einem der vorhergehenden Ansprüche, wobei mehrere Folienstreifen (4) und/oder Follenstreifenverbände (13) übereinander gestapelt werden und als Folienstreifenbündel (5, 6, 7) an dem Putzelementeträger (2) befestigt werden.

29. Verfahren nach dem vorhergehenden Anspruch, wobei übereinander gestapelte Folienstreifenverbände (13) an ihren Basisabschnitten (14) miteinander verbunden, insbesondere verklebt und/oder verschweißt werden.

30. Verfahren nach einem der vorhergehenden Ansprüche, wobei zur Befestigung der Folienstreifen (4) an dem Putzelementeträger (2) ein Folienstreifenbündel (5, 6, 7) in eine Ausnehmung in dem Putzelementeträger (2) gestopft und dort durch ein sich quer erstreckendes Ankerelement verankert wird, das über einem Abschnitt der Folienstreifen (4) liegend in die Ausnehmung eingebracht und an den Wandungen der Ausnehmung verankert wird.

31. Verfahren nach einem der vorhergehenden Ansprüche, wobei die Folienstreifen (4) an dem Putzelementeträger (2) kraftschlüssig und/oder stoffschlüssig befestigt werden.

32. Verfahren nach dem vorhergehenden Anspruch, wobei die Folienstreifen (4) in den Putzelementeträger (2) eingegossen, insbesondere beim Spritzgießen des Putzelementeträgers (2) mit dem den Putzelementeträger (2) bildenden Material umspritzt werden.

## Claims

1. A toothbrush head with a plurality of essentially rod-shaped, elastic cleaning elements (3) that are attached to a cleaning element support (2) and preferably assembled into tufts (5, 6, 7), and wherein the cleaning elements (3) stick out from the cleaning element support (2) and consist of film strips (4), **characterized in that** at least one applicator substance is introduced into or applied to the film strips (4).

2. The toothbrush head according to the preceding Claim, wherein the cleaning elements (3) have a rectangular cross section whose length is a multiple of its width.

3. The toothbrush head according to any of the preceding Claims, wherein the film strips (4) have a thickness between 10 µm and 500 µm, advantageously between 50 µm and 250 µm.

4. The toothbrush head according to any of the preceding Claims, wherein the width of the film strips (4) is at least ten times, preferably at least fifty times, the thickness of the film strips (4).

5. The toothbrush head according to any of the preceding Claims, wherein at least one of the cleaning elements (3) is formed from plastic film.

6. The toothbrush head according to any of the preceding Claims, wherein at least one cleaning element (3) is formed from a mixture of plastic and an additional non-plastic material, in particular from a mixed plastic/paper film.

7. The toothbrush head according to any of the preceding Claims, wherein at least one cleaning element (3) consists of a multilayer composite film.

8. The toothbrush head according to any of the preceding Claims, wherein at least one applicator substance, preferably a liquid or liquid-soluble applicator substance, is introduced into a paper portion of the film strips (4).

9. The toothbrush head according to any of the preceding Claims, wherein the film strips (4) have a surface coating comprising at least one applicator substance.

10. The toothbrush head according to any of the preceding Claims, wherein the cleaning elements (3) have directed mechanical properties, in particular different rigidities, recovery forces and/or curvature properties, in different transversal directions.

11. The toothbrush head according to any of the preceding Claims, wherein the cleaning elements (3) respectively have multiple peaks (15, 16).

12. The toothbrush head according to any of the preceding Claims, wherein multiple cleaning elements (3) are connected with one another at base segments (14), preferably designed integrally with one another in one piece.

13. The toothbrush head according to any of the preceding Claims, wherein multiple film strip formations (13), assembled into a film strip tuft (5, 6, 7) from multiple respective film strips (4) connected with one another, are attached to the cleaning element support (3) and/or are connected with one another at their base segments (14), in particular are glued and/or fused.

14. The toothbrush head according to any of the preceding Claims, wherein multiple film strip formations (13) consisting of film strips (4) strung one after another that are integrally connected with one another in one piece at their base segments (14) are arranged stacked atop one another, and overlapping layers of the stack that is hereby formed are connected non-positively and/or via a material bond with one another at the base segments (14) of the film strip formations (13).

15. The toothbrush head according to any of the preceding Claims, wherein film strips (4) of different materials and/or different geometry and/or different alignment are combined into a film strip tuft (5, 6, 7).

16. The toothbrush head according to any of the preceding Claims, wherein cleaning elements made up of bristles and/or filaments are provided in addition to the cleaning elements (3) made of film strips (4).

17. The toothbrush head according to any of the preceding Claims, wherein at least some film strips (4) are inserted into a recess in the cleaning element support (2) and are anchored there by means of an anchor element which extends transversally across the segments of the film strips (4) that are arranged in the recess.

18. The toothbrush head according to any of the preceding Claims, wherein at least some of the film strips (4) are sealed with their base segments (14) in the cleaning element support (2).

19. The toothbrush head according to any of the preceding Claims, wherein at least some of the film strips (4) have base segments (14) with recesses that may be filled by casting material forming the cleaning element support (2).

20. A method to produce a toothbrush head (1) according to any of the preceding Claims, in which a plurality of oblong, elastic cleaning elements (3), preferably assembled into tufts, are attached to a cleaning element support (2), such that the cleaning elements (3) stick out from the cleaning element support (2), wherein film strips (4) that are separated from at least one film sheet as a feedstock are used as cleaning elements (3), and wherein at least some of the film strips (4) are at least partially punched out, **characterized in that** a surface coating comprising at least one applicator substance is applied to the film sheet before its division into individual film strips (4), or at least one applicator substance is introduced into the film sheet, in particular into a paper portion of the film sheet, before its division into film strips..

21. The method according to the preceding Claim, wherein at least some of the film strips (4) are separated from the film sheet at least in part via cutting, in particular laser cutting.

22. The method according to any of the preceding Claims, wherein at least one applicator substance is introduced into the film sheet in a paper portion of the film sheet.

23. The method according to any of the preceding Claims, wherein multiple film strips (4) are stacked atop one another and are attached to the cleaning element support (2) as a cleaning element tuft (5).

24. The method according to the preceding Claim, wherein the film strips (4) assembled into a stack are connected with one another at base segments (14), in particular are glued and/or fused.

25. The method according to any of the preceding Claims, wherein a film strip formation (13) that has multiple film strips (4) arranged next to one another that are connected with a common base segment (14) is cut out of the film sheet.

26. The method according to any of the preceding Claims, wherein a film strip formation (13) is produced with a contiguous base segment (14) and multiple film strips (4) of different geometry molded on the contiguous base element.

27. The method according to one of the two preceding Claims, wherein the film strip formation (13) is folded or rolled up into a film strip stack and then is connected with the cleaning element support (2).

28. The method according to any of the preceding Claims, wherein multiple film strips (4) and/or film strip formations (13) are stacked atop one another and are attached as a film strip tuft (5, 6, 7) to the cleaning element support (2).

29. The method according to the preceding Claim, wherein film strip formations (13) stacked atop one another are connected with one another at their base segments (14), in particular are glued and/or fused.

30. The method according to any of the preceding Claims, wherein to attach the film strips (4) to the cleaning element support (2) a film strip tuft (5, 6, 7) is plugged into a recess in the cleaning element support (2) and is anchored there by a transversally extending anchor element lying across a segment of the film strips (4) that is introduced into the recess and is anchored at the walls of the recess.

31. The method according to any of the preceding Claims, wherein the film strips (4) are attached non-positively and/or with a material bond to the cleaning element support (2).

32. The method according to the preceding Claim, wherein the film strips (4) are sealed in the cleaning element support (2), in particular are insert-molded with the material forming the cleaning element support (2) upon injection molding of the cleaning element support (2)

## Revendications

1. Tête de brosse à dents avec une multitude d'éléments de nettoyage (3) élastiques, essentiellement en forme de tiges, fixés ensemble, de préférence par touffes (5, 6, 7), sur un support d'éléments de nettoyage (2), à partir duquel les éléments de nettoyage (3) constitués de bandes de film (4) font saillie, **caractérisée en ce qu'**au moins une substance d'application est intégrée dans ou appliquée sur les bandes de film (4).

2. Tête de brosse à dents selon la revendication précédente, dans laquelle les éléments de nettoyage (3) possèdent une section transversale rectangulaire, dont la longueur mesure plusieurs fois sa largeur.

3. Tête de brosse à dents selon l'une des revendications précédentes, dans laquelle les bandes de film (4) présentent une épaisseur entre 10 µm et 500 µm, de préférence entre 50 µm et 250 µm.

4. Tête de brosse à dents selon l'une des revendications précédentes, dans laquelle la largeur des bandes de film (4) mesure au moins dix fois, de préférence au moins cinquante fois l'épaisseur des bandes de film (4).

5. Tête de brosse à dents selon l'une des revendications précédentes, dans laquelle au moins l'un des éléments de nettoyage (3) est constitué d'un film en matière plastique.

6. Tête de brosse à dents selon l'une des revendications précédentes, dans laquelle au moins un élément de nettoyage (3) est constitué d'un mélange de plastique et d'une matière autre que du plastique, en particulier d'un film constitué d'un mélange plastique-papier.

7. Tête de brosse à dents selon l'une des revendications précédentes, dans laquelle au moins un élément de nettoyage (3) est constitué d'un film composite à plusieurs couches.

8. Tête de brosse à dents selon l'une des revendications précédentes, dans laquelle au moins une substance d'application, de préférence une substance d'application liquide ou soluble dans un liquide est intégrée dans une part de papier des bandes de film (4).

9. Tête de brosse à dents selon l'une des revendications précédentes, dans laquelle les bandes de film (4) pourvues d'un revêtement de surface comportent au moins une substance d'application.

10. Tête de brosse à dents selon l'une des revendications précédentes, dans laquelle les éléments de nettoyage (3) présentent des propriétés mécaniques ciblées, en particulier différentes rigidités, forces de rappel et/ou propriétés de courbure dans différentes directions transversales.

11. Tête de brosse à dents selon l'une des revendications précédentes, dans laquelle les éléments de nettoyage (3) comportent chacun plusieurs pointes (15, 16).

12. Tête de brosse à dents selon l'une des revendications précédentes, dans laquelle plusieurs éléments de nettoyage (3) sont reliés entre eux sur des parties de base (14), et de préférence formées solidairement en une seule pièce intégrale.

13. Tête de brosse à dents selon l'une des revendications précédentes, dans laquelle plusieurs ensembles de bandes de film (13), formés chacun par plusieurs bandes de film (4) reliées entre elles, sont réunis en une touffe de bandes de film (5, 6, 7) et fixés sur le support d'éléments de nettoyage (3) et/ou reliés entre eux par leurs parties de base (14), en particulier par collage et/ou par soudage.

14. Tête de brosse à dents selon l'une des revendications précédentes, dans laquelle plusieurs ensembles de bandes de film (13), constitués de bandes de film (4) agencées côte à côte et reliées entre elles en une seule pièce intégrale par leurs parties de base (14), sont montés empilés les uns sur les autres, et des couches superposées de la pile ainsi formée sont reliées entre elles par adhérence ou par liaison de matière, au niveau des parties de base (14) des ensembles de bandes de film (13).

15. Tête de brosse à dents selon l'une des revendications précédentes, dans laquelle des bandes de film (4) de différents matériaux et/ou avec différentes géométries et/ou différentes orientations sont assemblées en une touffe de bandes de film (5, 6,7).

16. Tête de brosse à dents selon l'une des revendications précédentes, dans laquelle des éléments de nettoyage formés par des poils et/ou des filaments sont prévus en plus des éléments de nettoyage (3) formés par des bandes de film (4).

17. Tête de brosse à dents selon l'une des revendications précédentes, dans laquelle au moins quelques bandes de film (4) sont insérées dans un évidement dans le support d'éléments de nettoyage (2), où elles sont ancrées au moyen d'un élément d'ancrage s'étendant transversalement sur les parties des bandes de film (4) qui sont disposées dans l'évidement.

18. Tête de brosse à dents selon l'une des revendications précédentes, dans laquelle au moins quelques-unes des bandes de film (4) sont coulées par leurs parties de base (14) dans le support d'éléments de nettoyage (2).

19. Tête de brosse à dents selon l'une des revendications précédentes, dans laquelle au moins quelques-unes des bandes de film (4) présentent des parties de base (14) avec des évidements, qui peuvent être remplis avec le matériau de moulage formant le support d'éléments de nettoyage (2).

20. Procédé pour la fabrication d'une tête de brosse à dents (1) selon l'une des revendications précédentes, dans lequel une multitude d'éléments de nettoyage (3) élastiques et allongés sont fixés de préférence réunis par touffes sur un support d'éléments de nettoyage (2), de sorte que les éléments de nettoyage (3) font saillie à partir du support d'éléments de nettoyage (2), où des bandes de film (4) prélevées à partir d'une feuille de film comme matériau de départ sont utilisées comme éléments de nettoyage (3), et où au moins quelques-unes des bandes de film (4) sont au moins partiellement perforées, **caractérisé en ce qu'**un revêtement de surface contenant au moins une substance d'application est appliqué sur la feuille de film, avant la division de celle-ci en bandes de film (4) individuelles, ou **en ce qu'**au moins une substance d'application est intégrée dans la feuille de film, en particulier dans une part de papier de la feuille de film, avant la division de celle-ci en bandes de film.

21. Procédé selon l'une des revendications précédentes, dans lequel au moins quelques-unes des bandes de film (4) sont au moins partiellement prélevées dans la feuille de film par découpage, en particulier par découpage au rayon laser.

22. Procédé selon l'une des revendications précédentes, dans lequel au moins une substance d'application est intégrée dans la feuille de film, dans une part de papier de la feuille de film.

23. Procédé selon l'une des revendications précédentes, dans lequel plusieurs bandes de film (4) sont empilées les unes sur les autres et fixées en tant que touffes d'éléments de nettoyage (5) sur le support d'éléments de nettoyage (2).

24. Procédé selon l'une des revendications précédentes, dans lequel les bandes de film (4) réunies en une pile sont reliées entre elles par leurs parties de base (14), en particulier par collage et/ou par soudage.

25. Procédé selon l'une des revendications précédentes, dans lequel un ensemble de bandes de film (13) comportant plusieurs bandes de film (4) agencées côte à côte et reliées entre elles par une partie de base commune (14) est prélevé à partir de la feuille de film.

26. Procédé selon l'une des revendications précédentes, dans lequel un ensemble de bandes de film (13) est réalisé avec une partie de base solidaire (14) et plusieurs bandes de film (4) de différentes géométries formées sur celle-ci.

27. Procédé selon l'une des revendications précédentes, dans lequel l'ensemble de bandes de film (13) est plié ou enroulé en une pile de bandes de film, puis relié au support d'éléments de nettoyage (2).

28. Procédé selon l'une des revendications précédentes, dans lequel plusieurs bandes de film (4) et/ou ensembles de bandes de film (13) sont empilés les uns sur les autres et fixés en tant que touffes de bandes de film (5, 6, 7) sur le support d'éléments de nettoyage (2).

29. Procédé selon l'une des revendications précédentes, dans lequel des ensembles de bandes de film (13) empilés les uns sur les autres sont reliés entre eux par leurs parties de base (14), en particulier par collage et/ou par soudage.

30. Procédé selon l'une des revendications précédentes, dans lequel, pour la fixation des bandes de film (4) sur le support d'éléments de nettoyage (2), une touffe de bandes de film (5, 6, 7) est enfoncée dans un évidement dans le support d'éléments de nettoyage (2), où elle est ancrée à l'aide d'un élément d'ancrage s'étendant transversalement, qui est introduit dans l'évidement, par-dessus d'une partie des bandes de film (4), et ancré dans les parois de l'évidement.

31. Procédé selon l'une des revendications précédentes, dans lequel les bandes de film (4) sont fixées par adhérence et/ou par liaison de matière sur le support d'éléments de nettoyage (2).

32. Procédé dans lequel les bandes de film (4) sont moulées dans le support d'éléments de nettoyage (2), en particulier enrobées par injection avec le matériau formant le support d'éléments de nettoyage (2), lors du moulage par injection du support d'éléments de nettoyage (2).
